# EUROPÄISCHE PATENTSCHRIFT

(11) **EP 3 587 651 B1**
(45) Veröffentlichungstag und Bekanntmachung des Hinweises auf die Patenterteilung: **09.08.2023**
(21) Anmeldenummer: 19179405.6
(22) Anmeldetag: 11.06.2019
(51) Int. Cl.: D06F 37/02, G10K 11/162, D06F 58/04, G10K 11/16

(54) **WÄSCHEBEHANDLUNGSMASCHINE, UMFASSEND EINEN LAUGENBEHÄLTER ODER EINE TROMMEL**
LAUNDRY TREATING MACHINE COMPRISING A TUB OR A DRUM
MACHINE DE TRAITEMENT DU LINGE COMPRENANT UN TONNEAU OU UN TAMBOUR

(30) Priorität: 28.06.2018 DE 102018115675
(43) Veröffentlichungstag der Anmeldung: 01.01.2020
(73) Patentinhaber: Miele & Cie. KG, 33332 Gütersloh (DE)
(72) Erfinder: Rüchel, Marco, 33442 Herzebrock-Clarholz (DE); Krumbiegel, Sven, 33803 Steinhagen (DE)

(56) Entgegenhaltungen:
- EP-A1- 2 192 222
- WO-A1-03/008696
- WO-A1-2004/005604
- CA-A1- 2 208 388
- DE-U1- 8 613 673
- US-A1- 2014 230 497

## Beschreibung

Wäschebehandlungsmaschine, umfassend einen Laugenbehälter oder eine Trommel Die Erfindung betrifft eine Wäschebehandlungsmaschine, umfassend einen Laugenbehälter oder eine Trommel, wobei auf einer Außenseite eines Mantels des Laugenbehälters oder der Trommel mindestens eine erste Schicht mit geräuschdämpfender Wirkung angeordnet ist.

Eine derartige Wäschebehandlungsmaschine ist beispielsweise aus der DE 1 938 115 U bekannt. Die daraus vorbekannte Waschmaschine weist einen Laugenbehälter und eine in dem Laugenbehälter umlaufende Trommel auf, wobei ein Mantel des Laugenbehälters auf dessen Außenseite mit einer Isolierschicht versehen ist. Diese Isolierschicht dient im Wesentlichen dazu, die Wärmeabstrahlung des Laugenbehälters zu verringern. Gleichzeitig ist mit der Isolierschicht eine geräuschdämpfende Wirkung erzielt. Auch aus der DE 86 13 673 U1 ist eine Waschmaschine bekannt, die einen Laugenbehälter mit einer außenliegenden Dämmschicht aus einem Polymer umfasst.

Aus der WO 2003/008696 A1 ist eine Trommel für eine Wäschebehandlungsmaschine mit auf dem Trommelmantel angeordneten vibrationsreduzierenden geräuschisolierenden Elementen bekannt. Als bevorzugtes Material ist hier Butylgummi vorgesehen, dass einseitig mit einem Kleber beschichtet sein kann und entlang einer umlaufenden Nut auf der Außenumfangsfläche der Trommel angeordnet ist.

Aus der WO 2004/005604 A1 ist eine Trommel mit einem auf dem Trommelmantel angeordnetem geräuschreduzierenden Element gezeigt, welches mittels am Trommelmantel angeordneten Befestigungsmitteln fixiert ist.

Aus der EP 2 192 222 A1 ist eine mehrschichtige Isolierungslagegezeigt, die auf dem trommelmantel angeordnet ist. Die Isolierungslage kann eine Trägerschicht aufweisen, die geeignet ist, Unebenheiten des Trommelmantels auszugeichen. Die Isolierungslage kann mit einer Haftschicht zur befestigung auf dem Trommelmantel ausgebildet sein.

Die US 2014/0230497 A1 zeigt verschiedene Ausbildungen von Dämpfungselementen, die am Laugenbehältermantel einer von oben beschickbaren Waschmaschine angeordnet sind und im Betrieb die Horizontalbewegungen des Laugenbehälters reduzieren.

Das Dokument DE 86 13 673 U1 offenbart eine Waschmaschine mit einem Laugenbehälter, der mit einer umlaufenden Dämmschicht aus einem Polymer (Polyurethan) versehen ist.

Der Erfindung stellt sich somit das Problem eine Wäschebehandlungsmaschine mit einem Laugenbehälter oder einer Trommel anzugeben, bei der eine gute und langlebige Geräuschdämpfung mit geringem Aufwand erzielbar ist.

Erfindungsgemäß wird dieses Problem durch eine Wäschebehandlungsmaschine mit den Merkmalen des Patentanspruchs 1 gelöst, wonach die Wäschebehandlungsmaschine einen Laugenbehälter oder eine Trommel umfasst und auf einer Außenseite eines Mantels des Laugenbehälters oder der Trommel mindestens eine erste Schicht mit geräuschdämpfender Wirkung angeordnet ist, dadurch gekennzeichnet, dass die mindestens eine erste Schicht als Streifen aus einem chemisch reaktiven Polymer ausgebildet ist, wobei die Ausbildung aus dem chemisch reaktiven Polymer eine innige und damit dauerhafte Verbindung zwischen der ersten Schicht und der Außenseite des Mantels der Trommel bewirkt. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine gute und langlebige Geräuschdämpfung mit geringem Aufwand erzielbar ist. Aufgrund der Ausbildung der mindestens einen ersten Schicht als chemisch reaktives Polymer ist eine innige und damit dauerhafte Verbindung zwischen der ersten Schicht und der Außenseite des Mantels des Laugenbehälters oder der Trommel ermöglicht. Im Unterschied zu physikalischen Klebverbindungen oder beispielsweise Schraubverbindungen ist die erfindungsgemäße erste Schicht auch bei schwierigen Umgebungsbedingungen innig und fest mit der Außenseite des Mantels des Laugenbehälters oder der Trommel verbunden. Mittels der als chemisch reaktives Polymer ausgebildeten ersten Schicht sind darüber hinaus Unebenheiten in der Oberfläche der Außenseite des Mantels ausgleichbar. Als Wäschebehandlungsmaschinen mit einem Laugenbehälter kommen beispielsweise Waschmaschinen für den Einsatz im Haushalt oder im gewerblichen Einsatz in Frage. Bei Wäschebehandlungsmaschinen mit einer Trommel kann es sich beispielsweise um Wäschetrockner für den Haushalt oder für die gewerbliche Verwendung handeln. Das chemisch reaktive Polymer kann beispielsweise als ein Einkomponentenpolymer oder Zweikomponentenpolymer ausgebildet sein. Das Polymer kann beispielsweise ein Polyurethan oder ein Epoxidharz sein. Die mindestens eine erste Schicht kann einlagig oder mehrlagig ausgebildet sein.

Eine besonders vorteilhafte Weiterbildung der erfindungsgemäßen Wäschebehandlungsmaschine sieht vor, dass an einer Außenseite eines Bodens des Laugenbehälters oder der Trommel mindestens eine zweite Schicht aus einem chemisch reaktiven Polymer angeordnet ist. Auf diese Weise ist die geräuschdämpfende Wirkung wesentlich verbessert. Für die mindestens eine zweite Schicht gelten die zu der mindestens einen ersten Schicht gemachten Ausführungen in analoger Weise. Entsprechend kann das chemisch reaktive Polymer für die mindestens eine zweite Schicht beispielsweise als ein Einkomponentenpolymer oder Zweikomponentenpolymer ausgebildet sein. Ferner kann das Polymer beispielsweise ein Polyurethan oder ein Epoxidharz sein. Die mindestens eine zweite Schicht kann einlagig oder mehrlagig ausgebildet sein.

Eine vorteilhafte Weiterbildung der vorgenannten Ausführungsform sieht vor, dass die mindestens eine erste Schicht und die mindestens eine zweite Schicht materialgleich ausgebildet sind. Hierdurch ist die Herstellung der erfindungsgemäßen Wäschebehandlungsmaschine vereinfacht. Darüber hinaus kann die mindestens eine erste Schicht und die mindestens eine zweite Schicht mit der im Wesentlichen gleichen oder derselben Vorrichtung aufgebracht werden.

Eine andere vorteilhafte Weiterbildung der erfindungsgemäßen Wäschebehandlungsmaschine sieht vor, dass die spezifische Dichte der ersten Schicht und/oder der zweiten Schicht größer oder gleich 1,4 g/cm³, bevorzugt größer oder gleich 2 g/cm³, beträgt. Auf diese Weise ist die geräuschdämpfende Wirkung der mindestens einen ersten Schicht und/oder der mindestens einen zweiten Schicht verbessert.

Eine weitere vorteilhafte Weiterbildung der erfindungsgemäßen Wäschebehandlungsmaschine sieht vor, dass der Glasübergangsbereich der ersten Schicht und/oder der zweiten Schicht etwa 25°C bis etwa 60°C, bevorzugt etwa 25°C bis etwa 35°C, beträgt. Hierdurch ist die schallabsorbierende Wirkung der mindestens einen ersten Schicht und/oder der mindestens einen zweiten Schicht weiter verbessert.

Eine besonders vorteilhafte Weiterbildung der erfindungsgemäßen Wäschebehandlungsmaschine sieht vor, dass die mindestens eine erste Schicht im Wesentlichen gleichmäßig über die gesamte freie Fläche der Außenseite des Mantels des Laugenbehälters oder der Trommel und/oder die mindestens eine zweite Schicht im Wesentlichen gleichmäßig über die gesamte freie Fläche der Außenseite des Bodens des Laugenbehälters oder der Trommel verteilt angeordnet sind/ist. Aufgrund der im Wesentlichen gleichmäßigen Verteilung der mindestens einen ersten Schicht über die gesamte freie Fläche der Außenseite des Mantels und/oder der mindestens einen zweiten Schicht über die gesamte freie Fläche der Außenseite des Bodens ist die geräuschdämpfende Wirkung mit einem geringeren Materialeinsatz von chemisch reaktiven Polymer erreichbar. Eine im Wesentlichen gleichmäßige Verteilung umfasst dabei nicht nur eine im Wesentlichen vollflächige Abdeckung der jeweiligen gesamten freien Fläche, sondern auch eine lediglich teilweise Abdeckung der jeweiligen gesamten freien Fläche.

Eine weitere vorteilhafte Weiterbildung der erfindungsgemäßen Wäschebehandlungsmaschine sieht vor, dass die mindestens eine erste Schicht und/oder die mindestens eine zweite Schicht jeweils als ein Streifen ausgebildet sind/ist. Auf diese Weise ist eine materialsparende Anordnung der mindestens einen ersten Schicht und/oder der mindestens einen zweiten Schicht technisch einfach realisierbar. Beispielsweise wäre es denkbar, dass die als Streifen ausgebildete mindestens eine erste Schicht im Wesentlichen gleichmäßig über die gesamte freie Fläche der Außenseite des Mantels des Laugenbehälters oder der Trommel verteilt angeordnet ist und/oder, dass die als Streifen ausgebildete mindestens eine zweite Schicht im Wesentlichen gleichmäßig über die gesamte freie Fläche der Außenseite des Bodens des Laugenbehälters oder der Trommel verteilt angeordnet ist.

Eine besonders vorteilhafte Weiterbildung der vorgenannten Ausführungsform der erfindungsgemäßen Wäschebehandlungsmaschine sieht vor, dass die mindestens eine erste Schicht und/oder die mindestens eine zweite Schicht als ein einziger kontinuierlicher Streifen ausgebildet sind/ist. Hierdurch ist die Anordnung der ersten Schicht auf der Außenseite des Mantels und/oder der zweiten Schicht auf der Außenseite des Bodens vereinfacht. Darüber hinaus kann die erste Schicht und/oder die zweite Schicht dadurch zeitsparend aufgetragen werden.

Eine besonders vorteilhafte Weiterbildung der erfindungsgemäßen Wäschebehandlungsmaschine sieht vor, dass die mindestens eine erste Schicht und/oder die mindestens eine zweite Schicht derart ausgebildet und angeordnet sind/ist, dass die mindestens eine erste Schicht und/oder die mindestens eine zweite Schicht in einem bei üblichen Wäschebehandlungsmaschinen vorhandenen Bauraum anordenbar sind/ist. Hierdurch ist es möglich, die Erfindung bei üblichen oder bei bereits vorhandenen Wäschebehandlungsmaschinen einsetzen zu können. Beispielsweise kann die Erfindung in bereits vorhandene Herstellungsvorrichtungen integriert werden, so dass eine weitreichende Änderung von Fertigungsanlagen oder dergleichen vermeidbar ist. Ferner ist es nicht zwingend erforderlich, übrige Baugruppen von Wäschebehandlungsmaschinen an die Erfindung anzupassen.

Ausführungsbeispiele der Erfindung sind in den Zeichnungen rein schematisch dargestellt und werden nachfolgend näher beschrieben. Es zeigt
- Figur 1a, 1b: ein erstes Ausführungsbeispiel einer erfindungsgemäßen Wäschebehandlungsmaschine in einer teilweisen Seitenansicht und in einer teilweisen perspektivischen Ansicht,
- Figur 2a, 2b: ein zweites Ausführungsbeispiel einer erfindungsgemäßen Wäschebehandlungsmaschine in einer teilweisen Seitenansicht und in einer teilweisen perspektivischen Ansicht,
- Figur 3a, 3b: ein drittes Ausführungsbeispiel einer erfindungsgemäßen Wäschebehandlungsmaschine in einer teilweisen Seitenansicht und in einer teilweisen perspektivischen Ansicht,
- Figur 4a, 4b: ein viertes Ausführungsbeispiel einer erfindungsgemäßen Wäschebehandlungsmaschine in einer teilweisen Seitenansicht und in einer teilweisen perspektivischen Ansicht,
- Figur 5a, 5b: ein fünftes Ausführungsbeispiel einer erfindungsgemäßen Wäschebehandlungsmaschine in einer teilweisen Seitenansicht und in einer teilweisen perspektivischen Ansicht,
- Figur 6a-6c: ein sechstes Ausführungsbeispiel einer erfindungsgemäßen Wäschebehandlungsmaschine in drei teilweisen Seitenansichten und
- Figur 7a-7c: ein siebtes Ausführungsbeispiel einer erfindungsgemäßen Wäschebehandlungsmaschine in zwei teilweisen Seitenansichten und in einer teilweisen perspektivischen Ansicht.

In Fig. 1a und 1b ist ein erstes Ausführungsbeispiel einer erfindungsgemäßen Wäschebehandlungsmaschine teilweise dargestellt. Die Wäschebehandlungsmaschine ist als ein Wäschetrockner für den Haushalt ausgebildet und umfasst eine um eine Drehachse 2 drehbare Trommel 4 für die Aufnahme der zu trocknenden Wäsche. Die Wäsche ist nicht dargestellt. Die Trommel 4 weist einen Mantel 6 und einen Boden 8 auf. Auf der dem Boden 8 gegenüberliegend angeordneten Stirnseite weist die Trommel 4 eine Öffnung 10 zur Beladung und Entladung der Trommel 4 mit Wäsche auf. Der Mantel 6 der Trommel 4 weist eine sogenannte Wabenstruktur 12 auf. Entsprechend ist der Mantel 6 in dem Bereich der Wabenstruktur 12 profiliert. Die in Fig. 1a sichtbare Aussenseite des Mantels 6 ist somit in dem Bereich der Wabenstruktur 12 nicht eben. In einem der Öffnung 10 zugewandten öffnungsseitigen Abschnitt des Mantels 6 weist der Mantel 6 zwei Kontaktbänder 14 für eine Restfeuchtesensierung der Wäsche auf. Die zwei umlaufenden Kontaktbänder 14 sind etwa 4 mm hoch. Die Trommel 4 wird in einem Betriebszustand des Wäschetrockners mittels eines nicht dargestellten Antriebsriemens auf dem Fachmann bekannte Weise um die Drehachse 2 gedreht.

Etwa in der Mitte des Mantels 6 der Trommel 4 sind zwei im Wesentlichen umlaufende und parallel zueinander verlaufende erste Schichten 16 auf der Außenseite des Mantels 6 angeordnet. Die beiden ersten Schichten 16 sind jeweils als ein chemisch reaktives Polymer ausgebildet und einlagig ausgeführt. In dem vorliegenden Ausführungsbeispiel sind die ersten Schichten 16 als ein Polyurethan ausgebildet. Die beiden ersten Schichten 16 sind jeweils als ein Streifen ausgebildet und weisen eine Höhe von etwas weniger als 4 mm auf. Entsprechend ragen die beiden ersten Schichten 16 nicht über die Kontaktbänder 14 hinaus. Wie aus Fig. 1b ersichtlich ist, sind die beiden als einlagige Streifen ausgebildeten ersten Schichten 16 lediglich im Wesentlichen umlaufend ausgebildet und weisen in einem für Verschraubungen erforderlichen Bereich jeweils einen Spalt 17 auf. Die beiden ersten Schichten 16 weisen jeweils eine Dichte von etwa 2 g/cm³ und einen Glasübergangsbereich von etwa 30°C auf. Die beiden ersten Schichten 16 sind materialgleich ausgebildet. Der Antriebsriemen ist bei dem vorliegenden Ausführungsbeispiel in der Bildebene von Fig. 1a rechts der beiden ersten Schichten 16 angeordnet. Die Unebenheit der Außenseite des Mantels 6 der Trommel 4 aufgrund der Wabenstruktur 12 ist mittels der Ausbildung der ersten Schichten 16 als chemisch reaktives Polymer zum einen ausgleichbar. Zum anderen ist die innige und feste Verbindung der ersten Schichten 16 durch die Unebenheit nicht beeinträchtigt.

Ferner weist der Wäschetrockner gemäß dem vorliegenden Ausführungsbeispiel eine zweite Schicht 18 auf, die in etwa kreisringförmig an dem Boden 8 der Trommel 4 angeordnet ist. Siehe Fig. 1b. Die zweite Schicht 18 ist im Wesentlichen umlaufend, einlagig und materialgleich zu den beiden ersten Schichten 16 ausgebildet. Entsprechend weist die zweite Schicht 18 eine Dichte von etwa 2 g/cm³ und einen Glasübergangsbereich von etwa 30°C auf. Die Höhe der zweiten Schicht 18 ist derart bemessen, dass die zweite Schicht 18 nicht über den Rand des Bodens 8 hinausragt. Siehe hierzu auch Fig. 1a.

Die beiden ersten Schichten 16 und die eine zweite Schicht 18 sind derart dimensioniert und über die gesamte freie Fläche des Mantels 6 und des Bodens 8 verteilt angeordnet, dass sich eine für den Einsatz des Wäschetrockners im Haushalt zufriedenstellende Schallabsorption, also Geräuschdämpfung, einstellt. Da die Höhe und die Länge der beiden ersten Schichten 16 und der zweiten Schicht 18 aufgrund der Dimensionierung der Trommel 4 und der gewünschten Maximalhöhe für die jeweilige erste und zweite Schicht 16, 18 im Wesentlichen vorgegeben sind, ist das Maß der Schallabsorption insbesondere mittels der Breite der jeweiligen ersten und zweiten Schicht 16, 18 einstellbar. Entsprechend kann durch eine größere Breite der ersten Schichten 16 und/oder der zweiten Schicht 18 die Geräuschdämpfung weiter verbessert werden.

Aufgrund der Materialgleichheit der beiden ersten Schichten 16 mit der zweiten Schicht 18 ist es auch möglich, dass die beiden ersten Schichten 16 und die zweite Schicht 18 mittels einer einzigen Aufbringvorrichtung auf die Trommel 4 aufbringbar sind. Ferner ist aus den Fig. 1a und 1b sowie aus den obigen Erläuterungen ersichtlich, dass die zwei ersten Schichten 16 und die zweite Schicht 18 derart ausgebildet und angeordnet sind, dass die zwei ersten Schichten 16 und die zweite Schicht 18 in einem bei üblichen Wäschetrocknern vorhandenen Bauraum anordenbar sind.

Nachfolgend werden weitere Ausführungsbeispiele einer erfindungsgemäßen Wäschebehandlungsmaschine erläutert. Gleiche oder gleichwirkende Bauteile werden mit den gleichen Bezugszeichen gekennzeichnet. Die jeweils nachfolgenden Ausführungsbeispiele werden lediglich in dem Umfang erläutert, wie diese von den vorhergehenden Ausführungsbeispielen abweichen. Der Einfachheit halber handelt es sich bei den folgenden Ausführungsbeispielen ebenfalls um als Haushaltswäschetrockner ausgebildete Wäschebehandlungsmaschinen.

Die Fig. 2a und 2b zeigen ein zweites Ausführungsbeispiel einer erfindungsgemäßen Wäschebehandlungsmaschine. Diese ist ebenfalls als ein Haushaltswäschetrockner ausgebildet und lediglich teilweise dargestellt. Im Unterschied zu dem ersten Ausführungsbeispiel weist das vorliegende Ausführungsbeispiel insgesamt vier parallel verlaufende erste Schichten 16 auf. Analog zu dem ersten Ausführungsbeispiel sind die ersten Schichten 16 jeweils mittels eines Spalts 17 in einem für Verschraubungen erforderlichen Bereich des Mantels 6 der Trommel 4 unterbrochen. Die jeweils als Streifen ausgebildeten ersten Schichten 16 sind also lediglich im Wesentlichen umlaufend ausgebildet. Anstelle eine bessere Schallabsorption dadurch zu erreichen, dass man die zwei ersten Schichten 16 aus dem ersten Ausführungsbeispiel beispielsweise breiter ausbildet, ist eine verbesserte Geräuschdämpfung in dem zweiten Ausführungsbeispiel dadurch erzielt, dass die Anzahl der als Streifen ausgebildeten ersten Schichten 16 verdoppelt worden ist. Dies hat unter anderem einen fertigungstechnischen Vorteil. So können beispielsweise mit ein und derselben Aufbringvorrichtung die ersten Schichten 16 für Wäschetrockner gemäß dem ersten Ausführungsbeispiel und gemäß dem zweiten Ausführungsbeispiel, also mit mehr oder weniger Schallabsorption, hergestellt werden. Der nicht dargestellte Antriebsriemen ist bei dem zweiten Ausführungsbeispiel in der Bildebene von Fig. 2a zwischen den beiden rechts verlaufenden ersten Schichten 16 angeordnet. Somit lässt sich auch eine im Wesentlichen gleichmäßige Verteilung der ersten Schichten 16 über die gesamte freie Fläche der Außenseite des Mantels 6 der Trommel 4 verbessern.

Das in den Fig. 3a und 3b gezeigte dritte Ausführungsbeispiel entspricht im Wesentlichen dem zweiten Ausführungsbeispiel. Im Unterschied zu dem zweiten Ausführungsbeispiel sind die als einlagige Streifen ausgebildeten ersten Schichten 16 in deren Breite jeweils wesentlich reduziert. Überraschenderweise hat sich gezeigt, dass das Maß der Schallabsorption zu einem Großteil von einer im Wesentlichen gleichmäßigen Verteilung der ersten und zweiten Schichten 16, 18 über die gesamte freie Fläche der Außenseite des Mantels 6 und des Bodens 8 abhängt. Entsprechend lässt sich durch die Reduzierung der Breite der einzelnen Streifen 16 erheblich material einsparen und gleichzeitig eine im Vergleich zu dem zweiten Ausführungsbeispiel ausreichende Schallabsorption erzielen.

Die Fig. 4a und 4b zeigen ein viertes Ausführungsbeispiel. Im Unterschied zu den drei vorhergehenden Ausführungsbeispielen ist die mindestens eine erste Schicht 16 hier lediglich als ein einziger, kontinuierlicher Streifen 16 ausgebildet. Dies hat beispielsweise fertigungstechnische Vorteile, da, anders als bei den drei ersten Ausführungsbeispielen, bei der Aufbringung der ersten Schicht 16 gemäß dem dritten Ausführungsbeispiel nicht abgesetzt werden muss. Die als ein kontinuierlicher Streifen ausgebildete, einzige erste Schicht 16 kann also mittels einer nicht dargestellten Aufbringvorrichtung in einem einzigen Aufbringungsschritt vollständig auf die Außenseite des Mantels 6 aufgebracht werden. Um dennoch eine möglichst gleichmäßige Verteilung der ersten Schicht 16 auf der gesamten freien Fläche der Außenseite des Mantels 6 zu erreichen, ist die als kontinuierlicher Streifen ausgebildete erste Schicht 16 mäanderförmig, also schlangenförmig, ausgebildet. Aufgrund der an die konkreten Gegebenheiten der Trommel 4 angepassten Mäanderform der ersten Schicht 16 ist eine Unterbrechung der ersten Schicht 16 bei dem vorliegenden Ausführungsbeispiel, beispielsweise aufgrund des für Verschraubungen erforderlichen Bereichs des Mantels 6 der Trommel 4, nicht erforderlich.

In den Fig. 5a und 5b ist ein fünftes Ausführungsbeispiel gezeigt. Analog zu dem vierten Ausführungsbeispiel ist eine einzige erste Schicht 16 als ein kontinuierlicher Streifen 16 ausgebildet. Im Unterschied zu dem vierten Ausführungsbeispiel ist der kontinuierliche Streifen 16 bei dem vorliegenden Ausführungsbeispiel helixförmig, also schraubenförmig, auf der Außenseite des Mantels 6 der Trommel 4 angeordnet. Diese Art der Anordnung des kontinuierlichen Streifens 16 hat gegenüber dem vierten Ausführungsbeispiel den fertigungstechnischen Vorteil, dass die Aufbringvorrichtung zur Aufbringung des ersten Streifens 16 auf die Außenseite des Mantels 6 wesentlich weniger bewegt werden muss. Entsprechend weniger Kräfte wirken auf die Konstruktion der Aufbringvorrichtung. Darüber hinaus ist damit auch eine nicht unerhebliche Zeitersparnis verbunden.

Eine besonders vorteilhafte Ausführungsform der erfindungsgemäßen Wäschebehandlungsmaschine ist als sechstes Ausführungsbeispiel in den Fig. 6a bis 6c dargestellt. Im Unterschied zu dem fünften Ausführungsbeispiel weist das sechste Ausführungsbeispiel zwei jeweils kontinuierlich ausgebildete Streifen 16 auf, nämlich einen kontinuierlichen Streifen 16 in der jeweiligen Bildebene von Fig. 6a bis 6c oben und einen kontinuierlichen Streifen 16 in der jeweiligen Bildebene von Fig. 6a bis 6c unten, wobei der obere kontinuierliche Streifen 16 analog zu dem kontinuierlichen Streifen des fünften Ausführungsbeispiels schraubenförmig ausgebildet ist, während der untere kontinuierliche Streifen 16 im Wesentlichen lediglich einen geschlossenen Streifen 16 bildet, dessen Enden stumpf aneinander stoßen. Wie der Vergleich mit den Fig. 4 und 5 deutlich zeigt, ist durch die bei dem sechsten Ausführungsbeispiel gewählte Anordnung der Streifen 16 auf dem Mantel 6 eine im Vergleich zu den beiden letztgenannten Ausführungsbeispielen gleichmäßigere Verteilung der ersten Streifen 16 über die gesamte freie Fläche der Außenseite des Mantels 6 erzielt. Analog zu dem fünften Ausführungsbeispiel verläuft der obere kontinuierliche Streifen 16 in einer Schraubenform über die Außenseite des Mantels 6 der Trommel 4. Die Steigung der Schraubenform ist jedoch nicht stetig, also gleichbleibend, sondern sprungartig. Siehe hierzu die Fig. 6a bis 6c in einer Zusammenschau. Auf diese Weise ist zum einen eine im Wesentlichen gleichmäßige Verteilung dieser ersten Schicht 16 über die gesamte freie Fläche der Außenseite des Mantels 6 erreicht. Zum anderen sind für Verschraubungen erforderliche Bereiche des Mantels 6 der Trommel 4 ausgespart, ohne die obere erste Schicht 16, also den oberen kontinuierlichen Streifen 16, unterbrechen zu müssen. Der nicht dargestellte Antriebsriemen ist in dem Freiraum zwischen dem oberen kontinuierlichen Streifen 16 und dem unteren kontinuierlichen Streifen 16 angeordnet. Trotz des für den Antriebsriemen erforderlichen Bereichs des Mantels 6 sorgt die untere erste Schicht 16, also der untere kontinuierliche Streifen 16, dafür, dass die Gleichmäßigkeit der Verteilung der zwei ersten Schichten 16 auf der Außenseite des Mantels 6 der Trommel 4 verbessert ist.

In den Fig. 7a bis 7c ist ein siebtes Ausführungsbeispiel der erfindungsgemäßen Wäschebehandlungsmaschine gezeigt. Dieses siebte Ausführungsbeispiel stimmt weitgehend mit dem sechsten Ausführungsbeispiel überein. Analog zu dem sechsten Ausführungsbeispiel weist das siebte Ausführungsbeispiel zwei jeweils kontinuierlich ausgebildete Streifen 16 auf, nämlich einen kontinuierlichen Streifen 16 in der Bildebene von Fig. 7a links und einen kontinuierlichen Streifen 16 in der Bildebene von Fig. 7a rechts, wobei der linke kontinuierliche Streifen 16 analog zu dem kontinuierlichen Streifen des sechsten Ausführungsbeispiels schraubenförmig ausgebildet ist, während der rechte kontinuierliche Streifen 16 im Wesentlichen lediglich einen geschlossenen Streifen 16 bildet, dessen Enden stumpf aneinander stoßen. Ähnlich dem sechsten Ausführungsbeispiel ist der nicht dargestellte Antriebsriemen in dem Freiraum zwischen dem linken kontinuierlichen Streifen 16 und dem rechten kontinuierlichen Streifen 16 angeordnet. Die beiden kontinuierlichen Streifen 16 bei dem siebten Ausführungsbeispiel sind in deren jeweiliger Breite im Vergleich zu den kontinuierlichen Streifen des sechsten Ausführungsbeispiels reduziert ausgebildet. Somit ergeben sich im Vergleich zu den Fig. 6a bis 6c in den Bildebenen von Fig. 7a bis 7c mehr nebeneinander verlaufende Streifenabschnitte des linken kontinuierlichen Streifens 16. Aufgrund der geringeren Breite der beiden kontinuierlichen Streifen 16 des siebten Ausführungsbeispiels lässt sich der Verlauf des jeweiligen Streifens 16 besser an die Erfordernisse des Einzelfalls anpassen. Somit ist die Gleichmäßigkeit in der Verteilung der mindestens einen ersten Schicht 16 auf der Außenseite des Mantels 6 der Trommel 4 weiter verbessert.

Die Erfindung ist nicht auf die vorliegenden Ausführungsbeispiele begrenzt. Beispielsweise ist die Erfindung auch bei anderen Wäschebehandlungsmaschinen vorteilhaft einsetzbar. Exemplarisch sei hier nur auf Waschmaschinen mit Laugenbehältern hingewiesen. Darüber hinaus ist eine Verwendung der Erfindung sowohl bei Haushaltsgeräten wie auch bei Geräten für den gewerblichen, also professionellen, Bereich möglich.

Bei dem chemisch reaktiven Polymer muss es sich nicht zwingend um ein Polyurethan oder ein Epoxidharz handeln. Auch andere chemisch reaktive Polymere sind erfindungsgemäß einsetzbar. Die Ausführungsformen für die Anordnung der mindestens einen ersten Schicht auf dem Mantel und der mindestens einen zweiten Schicht auf dem Boden sind rein exemplarisch zu verstehen. Entsprechend sind auch andere Formen für den mindestens einen Streifen, ob kontinuierlich oder diskontinuierlich, denkbar. Beispielsweise können sich einzelne Streifen, selbst oder untereinander, auch kreuzen. Das chemisch reaktive Polymer für die mindestens einen erste Schicht oder die mindestens eine erste und die mindestens eine zweite Schicht ist nach Art, Material, Dimensionierung, Form und Anordnung in weiten geeigneten Grenzen frei wählbar. Dies gilt insbesondere für die Dichte, den Glasübergangsbereich und die Anzahl der Lagen der mindestens einen ersten Schicht oder der mindestens einen ersten und der mindestens einen zweiten Schicht.

Die Ausführung der mindestens einen ersten und/oder der mindestens einen zweiten Schicht ist nicht auf eine wie auch immer geartete Streifenform festgelegt. Auch andere Geometrien und Verläufe der mindestens einen ersten Schicht und/oder der mindestens einen zweiten Schicht sind denkbar.

Bei den vorliegenden Ausführungsbeispielen wurde lediglich die mindestens eine erste Schicht geändert. Selbstverständlich ist auch eine Anpassung der mindestens einen zweiten Schicht, sofern vorhanden, je nach den Erfordernissen des Einzelfalls möglich. Dies ist auch deshalb so, weil die erfindungsgemäße Verwendung mindestens einer zweiten Schicht einen nicht unerheblichen Anteil an der Schallabsorption, also der Geräuschdämpfung, einer erfindungsgemäßen Wäschebehandlungsmaschine hat.

Bei einer Mehrzahl von der mindestens einen ersten Schicht ist es nicht zwingend erforderlich, dass die ersten Schichten materialgleich ausgebildet sind. Gleiches gilt für den Fall, falls eine Mehrzahl von zweiten Schichten verwendet werden. Auch die mindestens eine erste Schicht und die mindestens eine zweite Schicht müssen zueinander nicht materialgleich ausgebildet sein.

Entsprechend ist es auch denkbar, dass für eine Mehrzahl von der mindestens einen ersten Schicht voneinander verschiedene Aufbringvorrichtungen zur Aufbringung der jeweiligen ersten Schicht verwendet werden. Analoges gilt für den Fall, falls zusätzlich eine oder mehrere zweite Schichten verwendet werden.

## Patentansprüche

1. Wäschebehandlungsmaschine, umfassend eine Trommel (4), wobei auf einer Außenseite eines Mantels (6) der Trommel (4) mindestens eine erste Schicht (16) mit geräuschdämpfender Wirkung angeordnet ist, **dadurch gekennzeichnet, dass** die mindestens eine erste Schicht (16) als Streifen aus einem chemisch reaktiven Polymer (16) ausgebildet ist, wobei die Ausbildung aus dem chemisch reaktiven Polymer eine innige und damit dauerhafte Verbindung zwischen der ersten Schicht und der Außenseite des Mantels der Trommel bewirkt.

2. Wäschebehandlungsmaschine nach Anspruch 1, **dadurch gekennzeichnet, dass** die zumindest eine erste Schicht (16) eine Höhe von etwas weniger als 4 mm aufweisen.

3. Wäschebehandlungsmaschine nach Anspruch 1 oder 2, **dadurch gekennzeichnet, dass** an einer Außenseite eines Bodens (8) der Trommel (4) mindestens eine zweite Schicht (18) aus einem chemisch reaktiven Polymer (18) angeordnet ist.

4. Wäschebehandlungsmaschine nach Anspruch 3, **dadurch gekennzeichnet, dass** die mindestens eine erste Schicht (16) und die mindestens eine zweite Schicht (18) materialgleich ausgebildet sind.

5. Wäschebehandlungsmaschine nach einem der Ansprüche 1 bis 4, **dadurch gekennzeichnet, dass** die spezifische Dichte der ersten Schicht (16) und/oder der zweiten Schicht (18) größer oder gleich 1,4 g/cm³, bevorzugt größer oder gleich 2 g/cm³, beträgt.

6. Wäschebehandlungsmaschine nach einem der Ansprüche 1 bis 5, **dadurch gekennzeichnet, dass** der Glasübergangsbereich der ersten Schicht (16) und/oder der zweiten Schicht (18) im Bereich 25°C bis 60°C, bevorzugt 25°C bis 35°C, beträgt.

7. Wäschebehandlungsmaschine nach einem der Ansprüche 1 bis 6, **dadurch gekennzeichnet, dass** die mindestens eine erste Schicht (16) im Wesentlichen gleichmäßig über die gesamte freie Fläche der Außenseite des Mantels (6) der Trommel (4) und/oder die mindestens eine zweite Schicht (18) im Wesentlichen gleichmäßig über die gesamte freie Fläche der Außenseite des Bodens (8) der Trommel (4) verteilt angeordnet sind/ist.

8. Wäschebehandlungsmaschine nach einem der Ansprüche 1 bis 7, **dadurch gekennzeichnet,**
**dass** die als kontinuierlicher Streifen ausgebildete erste Schicht (16) mäanderförmig, also schlangenförmig, ausgebildet ist.

9. Wäschebehandlungsmaschine nach einem der Ansprüche 3 bis 8, **dadurch gekennzeichnet**, mindestens eine zweite Schicht (18) jeweils als ein Streifen (16, 18) ausgebildet sind/ist.

10. Wäschebehandlungsmaschine nach Anspruch 8, **dadurch gekennzeichnet, dass** die mindestens eine erste Schicht (16) und/oder die mindestens eine zweite Schicht (18) als ein einziger kontinuierlicher Streifen (16, 18) ausgebildet sind/ist.

11. Wäschebehandlungsmaschine nach einem der Ansprüche 1 bis 10, **dadurch gekennzeichnet, dass** die mindestens eine erste Schicht (16) und/oder die mindestens eine zweite Schicht (18) derart ausgebildet und angeordnet sind/ist, dass die mindestens eine erste Schicht (16) und/oder die mindestens eine zweite Schicht (18) in einem bei üblichen Wäschebehandlungsmaschinen vorhandenen Bauraum anordenbar sind/ist.

## Claims

1. Laundry treatment appliance comprising a drum (4), at least one first layer (16) having a noise-damping effect being arranged on an outer side of a casing (6) of the drum (4), **characterised in that** the at least one first layer (16) is designed as a strip formed from a chemically reactive polymer (16), the formation from the chemically reactive polymer bringing about an intimate and thus permanent connection between the first layer and the outer side of the casing of the drum.

2. Laundry treatment appliance according to claim 1, **characterised in that** the at least one first layer (16) has a height of slightly less than 4 mm.

3. Laundry treatment appliance according to either claim 1 or claim 2, **characterised in that** at least one second layer (18) formed from a chemically reactive polymer (18) is arranged on an outer side of a base (8) of the drum (4).

4. Laundry treatment appliance according to claim 3, **characterised in that** the at least one first layer (16) and the at least one second layer (18) are formed from the same material.

5. Laundry treatment appliance according to any of claims 1 to 4, **characterised in that** the specific density of the first layer (16) and/or the second layer (18) is greater than or equal to 1.4 g/cm³, preferably greater than or equal to 2 g/cm³.

6. Laundry treatment appliance according to any of claims 1 to 5, **characterised in that** the glass transition region of the first layer (16) and/or the second layer (18) is in the range of 25°C to 60°C, preferably 25°C to 35°C.

7. Laundry treatment appliance according to any of claims 1 to 6, **characterised in that** the at least one first layer (16) is arranged substantially uniformly over the entire free area of the outer side of the casing (6) of the drum (4) and/or the at least one second layer (18) is arranged distributed substantially uniformly over the entire free area of the outer side of the base (8) of the drum (4).

8. Laundry treatment appliance according to any of claims 1 to 7, **characterised in that** the first layer (16) designed as a continuous strip is meandering, i.e. serpentine.

9. Laundry treatment appliance according to any of claims 3 to 8, **characterised in that** at least one second layer (18) is designed as a strip (16, 18) in each case.

10. Laundry treatment appliance according to claim 8, **characterised in that** the at least one first layer (16) and/or the at least one second layer (18) are/is designed as a single continuous strip (16, 18).

11. Laundry treatment appliance according to any of claims 1 to 10, **characterised in that** the at least one first layer (16) and/or the at least one second layer (18) is/are designed and arranged in such a way that the at least one first layer (16) and/or the at least one second layer (18) can be arranged in an installation space which is present in conventional laundry treatment appliances.

## Revendications

1. Machine de traitement du linge, comprenant un tambour (4), dans laquelle au moins une première couche (16) à action d'atténuation du bruit est disposée sur une face externe d'une enveloppe (6) du tambour (4), **caractérisée en ce que** l'au moins une première couche (16) est réalisée sous forme de bande à partir d'un polymère chimiquement réactif (16), dans laquelle la formation à partir du polymère chimiquement réactif produit une liaison intime et ainsi durable entre la première couche et la face externe de l'enveloppe du tambour.

2. Machine de traitement du linge selon la revendication 1,
**caractérisée en ce que** l'au moins une première couche (16) présente une hauteur légèrement inférieure à 4 mm.

3. Machine de traitement du linge selon la revendication 1 ou 2,
**caractérisée en ce qu'**au moins une seconde couche (18) en un polymère chimiquement réactif (18) est disposée sur une face externe d'un fond (8) du tambour (4).

4. Machine de traitement du linge selon la revendication 3,
**caractérisée en ce que** l'au moins une première couche (16) et l'au moins une seconde couche (18) sont réalisées à partir du même matériau.

5. Machine de traitement du linge selon l'une des revendications 1 à 4, **caractérisée en ce que** la densité spécifique de la première couche (16) et/ou de la seconde couche (18) est supérieure ou égale à 1,4 g/cm³, de préférence supérieure ou égale à 2 g/cm³.

6. Machine de traitement du linge selon l'une des revendications 1 à 5, **caractérisée en ce que** la zone de transition vitreuse de la première couche (16) et/ou de la seconde couche (18) se situe dans la plage de 25 °C à 60 °C, de préférence de 25 °C à 35 °C.

7. Machine de traitement du linge selon l'une des revendications 1 à 6, **caractérisée en ce que** l'au moins une première couche (16) est répartie de manière sensiblement uniforme sur toute la surface libre de la face externe de l'enveloppe (6) du tambour (4) et/ou l'au moins une seconde couche (18) est répartie de manière sensiblement uniforme sur toute la surface libre de la face externe du fond (8) du tambour (4).

8. Machine de traitement du linge selon l'une des revendications 1 à 7, **caractérisée en ce que** la première couche (16) réalisée sous forme de bande continue est réalisée en forme de méandres, c'est-à-dire en forme de serpentin.

9. Machine de traitement du linge selon l'une des revendications 3 à 8, **caractérisée en ce** au moins une seconde couche (18) est respectivement réalisée sous forme d'une bande (16, 18).

10. Machine de traitement du linge selon la revendication 8,
**caractérisée en ce que** l'au moins une première couche (16) et/ou l'au moins une seconde couche (18) sont réalisées sous forme d'une seule bande (16, 18) continue.

11. Machine de traitement du linge selon l'une des revendications 1 à 10, **caractérisée en ce que** l'au moins une première couche (16) et/ou l'au moins une seconde couche (18) sont réalisées et disposées de telle sorte que l'au moins une première couche (16) et/ou l'au moins une seconde couche (18) peuvent être disposées dans un espace de construction existant dans des machines de traitement du linge usuelles.
